# EUROPÄISCHE PATENTSCHRIFT

(11) **EP 1 474 252 B1**
(45) Veröffentlichungstag und Bekanntmachung des Hinweises auf die Patenterteilung: **28.02.2007**
(21) Anmeldenummer: 03704481.5
(22) Anmeldetag: 28.01.2003
(51) Int. Cl.: B21B 1/46, B22D 11/12

(54) **VERFAHREN ZUM ENDLOSWALZEN EINES IM QUERSCHNITT ALS DÜNNBRAMME BEMESSENEN, MIT GIESSGESCHWINDIGKEIT ERZEUGTEN METALLSTRANGS, INSBESONDERE EINES STAHLSTRANGS, UND ZUGEHÖRIGE STRANGGIESSMASCHINE**
METHOD FOR THE CONTINUOUS ROLLING OF A METAL BAR, PARTICULARLY A STEEL BAR, WHICH IS PRODUCED AT A CASTING SPEED AND THE CROSS SECTION OF WHICH IS CONFIGURED AS A THIN SLAB, AND CORRESPONDING CONTINUOUS CASTING MACHINE
PROCEDE DE LAMINAGE CONTINU D'UN BOYAU DE METAL, NOTAMMENT D'UN BOYAU D'ACIER, PRODUIT A UNE VITESSE DE COULEE ET DONT LA SECTION EST CELLE D'UNE FINE BRAME, ET MACHINE DE COULEE CONTINUE CORRESPONDANTE

(30) Priorität: 15.02.2002 DE 10206243
(43) Veröffentlichungstag der Anmeldung: 10.11.2004
(73) Patentinhaber: SMS Demag Aktiengesellschaft, 40237 Düsseldorf (DE)
(72) Erfinder: HENNING, Wolfgang, 41469 Neuss (DE); RITTNER, Karl, 40723 Hilden (DE); ALTUNTOP, Sitki, 47261 Duisburg (DE); KOLAKOWSKI, Manfred, 40699 Erkrath (DE)
(74) Vertreter: Klüppel, Walter
(86) Internationale Anmeldenummer: PCT/EP2003/000831
(87) Internationale Veröffentlichungsnummer: WO 2003/068425

(56) Entgegenhaltungen:
- EP-A- 0 294 807
- US-A- 4 953 615
- PATENT ABSTRACTS OF JAPAN vol. 008, no. 009 (M-268), 14. Januar 1984 (1984-01-14) -& JP 58 173005 A (KAWASAKI SEITETSU KK), 11. Oktober 1983 (1983-10-11)
- PATENT ABSTRACTS OF JAPAN vol. 013, no. 289 (M-845), 5. Juli 1989 (1989-07-05) -& JP 01 083353 A (HITACHI LTD;OTHERS: 01), 29. März 1989 (1989-03-29)

## Beschreibung

Die Erfindung betrifft ein Verfahren zum Endloswalzen eines im Querschnitt als Dünnbramme bemessenen, mit Gießgeschwindigkeit erzeugten Metallstrangs, insbesondere eines Stahlstrangs, der im Abkühlungszustand gebogen, gerichtet, nach Bedarf quergeteilt und nach Vergleichmäßigen der Temperatur in ein erstes Walzgerüst zum Walzen eingeführt wird und betrifft eine zugehörige Stranggießmaschine (siehe z.B. JP-A 010 83353).

Ein derartiges Verfahren wird für sog. Dünnbrammen angewendet, deren gegossene Dicke ca. 50 - 90 mm beträgt und die zu Bändern ausgewalzt werden. Im Vergleich mit herkömmlichen Stranggießanlagen und Walzstraßen können Energie und Arbeitsaufwand in erheblichem Umfang eingespart werden. Hierzu werden vorzugsweise zwei unterschiedliche Verfahren eingesetzt, die jedoch das gleiche Ergebnis erreichen wollen. Zum einen wird eine Dünnbramme von 90 mm gegossen und in mehreren Walzstufen auf eine Dicke von 15 mm reduziert. Die während der Dickenreduzierung auftretende Abkühlung wird durch eine entsprechend lange Induktions-Heiz-station wieder ausgeglichen. Anschließend wird die Dünnbramme aufgewickelt und in einer Warmhaltekammer untergebracht. Danach kann ein Wickel in einer Warmwalzstraße wieder abgewickelt und gewalzt werden. Zum anderen wird eine Trichterkokille angewendet, die eine Dünnbramme von ca. 50 mm Dicke formt. Der Auslauf des sog. CSP-Verfahrens (= compact strip production / kompakte Bandherstellung) stellt eine Querteileinrichtung dar, in der gegossene Brammen auf Länge geschnitten werden, wonach die Einzellängen in einem Ausgleichsofen zur Homogenisierung der Brammentemperatur gebracht werden. Ein zeitweiliger Stillstand der Walzstraße wird durch den Ausgleichofen, in dem die Einzellängen verbleiben, ausgeglichen. Außerdem können die Brammen mit höherer Geschwindigkeit als der Gießgeschwindigkeit bewegt werden, so dass zwischen den Brammen Abstände vorhanden sind. Außerdem ist eine zusätzliche Ofenlänge als Pufferstrecke vorgesehen. Bei einem Stillstand des Walzwerks kann die Gießmaschine so lange weiter arbeiten bis diese Freiräume aufgefüllt sind.

Der Bedarf wird z.B. durch die Walzenstandzeit bestimmt oder bei von der Walzgeschwindigkeit abweichender Gießgeschwindigkeit von der Ofenlänge (sog. Semi-Endloswalzen).

Die Auslegung der Gießmaschine muss auf das Walzprinzip abgestimmt sein. Spätere Änderungen- wie z.B. ein Wechsel zum Endloswalzen - bedingen an der Gießmaschine sonst große Umbauten bis hin zum Fundament der Anlage.

Der Erfindung liegt die Aufgabe zugrunde, die Stranggieß-Anlage von Anfang an so zu konzipieren, dass auch noch später das Walz-Verfahren geändert werden kann. So wird angestrebt, mit der vorhandenen Stranggießmaschine später auch noch das Endloswalzen zu ermöglichen.

Die gestellte Aufgabe wird erfindungsgemäß dadurch gelöst, dass unter Stützung eines senkrecht gegossenen und erstarrenden Gießstrangs mit einer auf die Gießgeschwindigkeit abgestimmten Führungslänge, der Gießstrang in einem oder mehreren Abschnitten biegegerichtet und in einer von unten mit einem heb- und senkbaren Rollenabschnitt gestützten Schlinge in einen etwa um die Schlingenlänge entfernt angeordneten Richttreiber vor dem Querteilen geführt wird. Der Vorteil einer solchen Schlinge ist ein Puffer, aufgrund dessen beim Endloswalzen GeschwindigkeitsUnterschiede zwischen dem Stranggießen und dem Walzen ausgeglichen werden können. In der senkrechten Strangführung sind Vorkehrungen getroffen, dass durch Hinzufügen eines Segments die Strangstützung für höhere Gießgeschwindigkeiten verlängert werden kann.

Je nach der geforderten Walzgeschwindigkeit kann die Schlinge überwacht werden.

Nach weiteren Merkmalen kann in Anbetracht der größeren Stützlänge mit Gießgeschwindigkeiten von ca. 8 bis 12 m / min gegossen werden.

Mit den aufgezeigten Verfahren kann eine Dünnbramme mit einer Erstarrungs-Dicke von 50 bis 70 mm erzeugt werden.

Vorteilhaft ist ferner, dass der Gießstrang im Auslauf der Schlinge biegegerichtet wird. Dadurch wird aufgrund eines sich ändernden Einführungswinkels ein unterschiedlicher Durchhang der Schlinge berücksichtigt.

Dabei ist weiter vorteilhaft, dass bei Anheben der Gießgeschwindkeit auf die Walz-Einzugsgeschwindigkeit des ersten Walzgerüstes die Dünnbramme mit einer Dicke von etwa 50 mm angestochen wird.

Gemäß einer anderen Alternativen kann das Endloswalzen auch dahingehend praktiziert werden, dass bei größerer Gießdicke als 50 mm, z.B. 60 bis 70 mm, über eine LCR (Liquid-Core-Reduction) die angestrebte Walzdicke soweit reduziert wird, dass die Durcherstarrung in der vorhandenen Strangstützung ohne Verlängerung beendet wird. Auch in diesem Fall können Vorkehrungen für eine entsprechende Schlinge zum Geschwindigkeits-Ausgleich Gießen / Walzen getroffen werden.

Die zugehörige Stranggießmaschine, die einer Walzstraße beim Endloswalzen vorgeschaltet ist und auf der im Querschnitt ein als Dünnbramme bemessener Metall-, insbesondere Stahlstrang, gießbar ist, wobei eine senkrechte, auf die Gießgeschwindigkeit abgestellte Strangstützung vorgesehen ist, an die sich zumindest ein Biegetreiber, ein Richttreiber, eine Querteileinrichtung, ein Durchlaufofen und das erste Walzgerüst anschließen, wird für das Endloswalzen dadurch gestaltet, dass zwischen dem Biegetreiber und dem Richttreiber ein sich etwa vom Null-Niveau nach unten erstreckender Freiraum vorgesehen ist, in dem ein in einer Tiefststellung für eine maximale Schlinge des Gießstrangs vorgesehener heb- und senkbarer Rollenabschnitt angeordnet ist. Die Vorteile der rein senkrechten, symmetrischen Erstarrung und die Anwendung des bisherigen Anfahrstrang-Systems bleiben dabei erhalten.

Weitere Merkmale sehen vor, dass die Bildung der Schlinge durch den Richttreiber und damit der Geschwindigkeitsabgleich Gießen / Walzen überwacht wird.

Es ist weiter vorteilhaft, dass die verwendete Stranggießkokille eine CSP-Trichterkokille ist.

Die Stranggießvorrichtung kann für höhere Gießgeschwindigkeiten dadurch vorbereitet sein, dass bei steigender Gießgeschwindigkeit zumindest ein weiteres Stützsegment einbaubar ist.

Im Fall einer späteren Änderung der Walzstrategie ist es vorteilhaft, wenn der Biegetreiber zunächst auf einer gesonderten Stützkonstruktion angeordnet ist.

Das Anfahrstrang-System kann bei vorhandenen Anlagen genutzt werden. So ist bei Senkrechtgießmaschinen vorteilhaft, dass ein Anfahrstrang senkrecht nach unten ausförderbar ist.

Eine Alternative je nach Anlagen-Typ besteht darin, dass der Anfahrstrang auf Null-Niveau hinter dem Richttreiber nach oben ausfahrbar ist.

Hierzu ist noch von Vorteil, dass auf dem Null-Niveau ein querverfahrbarer Hilfsrollgang für den Stranganfang und den Anfahrstrang-Kopf vorgesehen ist.

Weitere Merkmale ergeben sich noch daraus, dass im Bereich des Biegetreibers eine für einen Notschnitt ausrückbare Brennschneideinrichtung vorgesehen ist.

In der Zeichnung sind Ausführungsbeispiele dargestellt, die nachfolgend näher beschrieben werden.

Es zeigen:
- Fig. 1: einen Längsschnitt durch eine Gieß-Walz-Anlage zum endlosen Walzen,
- Fig. 2: eine Teilansicht einer Senkrecht-Stranggießmaschine mit kurzer Strangstützung für den Einzelbrammenbetrieb, wobei der Biegetreiber aufgestützt ist und
- Fig. 3: dieselbe Teilansicht für den Endlosbetrieb, mit verlängerter Strangführung und dem Treiber auf dem Fundament.

Die Stranggießmaschine 1 ist eine Senkrechtgießvorrichtung, aus der der Gießstrang 2 senkrecht aus der (nicht gezeigten) Stranggießkokille abgezogen und in einer Strangstützung 3 zwischen einer Reihe von Strangstütz-Rollenpaaren 3a vollends gekühlt wird, wobei der Gießstrang 1 durcherstarrt. Dabei wird auf den Gießstrang durch zumindest zwei Auszieh-Rollenpaare 3b Antriebskraft übertragen. Unter den Auszieh-Rollenpaaren 3b befindet sich eine Biegerolle 4, die die gegossene Bramme 2 aus der Senkrechten abbiegt und dabei Bramme 2 und Anfahrstrang 15 entkoppelt. Die Stützrolle 5 ist dabei Gegenhalterolle und Abstützung beim Entkoppeln und später Stütz- oder Abrollpunkt der gegossenen Bramme 2 im Bogen. Im weiteren Strangverlauf ist ein Freiraum 10 im Fundament gebildet. Am Ende des Freiraums in Gießstrang-Bewegungsrichtung befindet sich ein Richttreiber 6, der den Gießstrang 2 aufnimmt und horizontal gerade richtet. Auf den Richttreiber 6 folgt eine Querteileinrichtung 7, die, wie gezeichnet, aus einer Schere 7a bestehen kann, und daran anschließend wandern der gegossene Brammenstrang 2 oder die Gießstrang-Teillängen in einen Durchlaufofen 8 zur Homogenisierung der Temperatur und zur Einstellung der Walz-Temperatur. Der Richttreiber 6 steht für das Endloswalzen auf dem Null-Niveau 9, auf dem auch der Richttreiber 6 beim Einzelbrammen-Walzen steht, Position 17. Beim Wechsel auf das Endloswalzen kann der Richttreiber 6 versetzt werden, um den Freiraum 10 für die Schlinge 11 zu schaffen.

Zwischen dem Richttreiber 6 und der Stranggießmaschine 1 bildet die gegossene Bramme 2 beim Endloswalzen eine Schlinge 11 , um den Geschwindigkeitsausgleich zwischen der Gieß- und der Walzgeschwindigkeit zu ermöglichen. Die Schlinge 11 wird mittels eines heb- und senkbaren Rollenabschnitts 12 gestützt. Im Hinblick auf die hohe Gießgeschwindigkeit von z.B. 8 bis 12 m/ min ist ein weiteres Stützsegment 13 eingebaut worden.

Um die spätere Verlängerung der Strangstützung 3 zu ermöglichen, ist der Biegetreiber 3b, 4 zunächst auf einer besonderen Stützkonstruktion 14 aufgesetzt. Dabei wird der Anfahrstrang 15 in bewährter Bauweise senkrecht an der Biegerolle 5 vorbei, angetrieben und gehalten durch Anfahrstrang-Antriebsrollen 18 und durch Anfahrstrang-Führungen 19 und 20 aus der Gießlinie herausgeführt (Fig. 2).

Bei einer normalen CSP-Anlage (vgl. Fig. 2), bei der der Freiraum 10 schon eingeplant ist, wird die Strangstützung 3 für eine zur Zeit übliche Gießgeschwindigkeit von z.B. 6 m / min auf z.B. 10 m Höhe festgelegt. Der daran anschließende Biegetreiber 4 steht zusammen mit den Auszieh-Rollenpaaren 3b auf der Stützkonstruktion 14. Für den Umbau zum Endloswalzen wird ein weiteres Stützsegment 13 eingebaut, um höhere Gießgeschwindigkeiten zu fahren. Der Biegetreiber 3b, 4, die Stützrolle 5 und das Kaltstrang-Treiber-System werden nach unten verlegt und ruhen dann auf dem Fundament, wie in Fig. 3 zu sehen ist. Der Richttreiber 6 wird aus der gestrichelten Position 17 (Fig. 1) an die Querteileinrichtung 7 herangerückt. Dadurch entsteht der Raum für die Schlinge 11, aufgrund deren der Geschwindigkeits-Unterschied zwischen Gießen und Walzen ausgeglichen werden kann.

Unterhalb der Auszieh-Rollenpaare 3b kann im Bereich des Biegetreibers 4 eine Brennschneideinrichtung 16 für einen Notschnitt angeordnet sein.

### Bezugszeichenliste

- 1: Stranggießmaschine
- 2: gegossene Bramme / Gießstrang
- 3: Strangstützung
- 3a: Strangstütz-Rollenpaare
- 3b: Auszieh-Rollenpaare
- 4: Biegerolle
- 5: Stützrolle
- 6: Richttreiber
- 7: Querteileinrichtung
- 7a: Schere
- 8: Durchlaufofen
- 9: Null-Niveau
- 10: Freiraum
- 11: Schlinge
- 12: heb- und senkbarer Rollenabschnitt
- 13: Stützsegment
- 14: Stützkonstruktion
- 15: Anfahrstrang
- 16: Brennschneideinrichtung
- 17: frühere Position des Richttreibers
- 18: Anfahrstrang-Antriebsrollen
- 19: Anfahrstrang-Führung
- 20: Anfahrstrang-Ruheposition

## Patentansprüche

1. Verfahren zum Endloswalzen eines im Querschnitt als Dünnbramme bemessenen, mit Gießgeschwindigkeit senkrecht gegossenen und erstarrenden Gießstrangs (2), insbesondere eines Stahlstrangs, der im Abkühlungszustand gebogen (4), gerichtet (6), nach Bedarf quergeteilt (7) und nach Vergleichmäßigen der Temperatur (8) in ein erstes Walzgerüst zum Walzen eingeführt wird,
**dadurch gekennzeichnet,**
**dass** der Gießstrang (2) unter Stützung mit einer auf die Gießgeschwindigkeit abgestimmten Führungslänge, in einem oder mehreren Abschnitten biegegerichtet und in einer von unten mit einem heb- und senkbaren Rollenabschnitt (12) gestützten Schlinge in einen etwa um den Abstand der Schlingen enden entfernt angeordneten Richttreiber (6) vor dem Querteilen geführt wird.

2. Verfahren nach Anspruch 1,
**dadurch gekennzeichnet,**
**dass** in dem oder in den Richt-Abschnitten die Schlinge (11) überwacht wird.

3. Verfahren nach einem der Ansprüche 1 oder 2,
**dadurch gekennzeichnet,**
**dass** mit einer Gießgeschwindigkeit von 8 bis 12 m / min gegossen wird.

4. Verfahren nach einem der Ansprüche 1 bis 3,
**dadurch gekennzeichnet,**
**dass** eine Dünnbramme mit einer Erstatrrungs-Dicke von 50 bis 70 mm erzeugt wird.

5. Verfahren nach einem der Ansprüche 1 bis 4,
**dadurch gekennzeichnet,**
**dass** der Gießstrang (2) im Auslauf der Schlinge (11) biegegerichtet wird.

6. Verfahren nach einem der Ansprüche 1 bis 5,
**dadurch gekennzeichnet,**
**dass** bei Anheben der Gießgeschwindigkeit auf die Walz-Einzugsgeschwindigkeit des ersten Walzgerüstes die Dünnbramme (2) mit einer Dicke von etwa 50 mm angestochen wird.

7. Verfahren nach einem der Ansprüche 1 bis 6,
**dadurch gekennzeichnet,**
**dass** bei größerer Gießdicke als 50 mm über eine Liquid-Core-Reduction die angestrebte Walzdicke soweit reduziert wird, dass die Durcherstarrung in der vorhandenen Strangstützung (3) beendet wird.

8. Stranggießmaschine, die einer Walzstraße vorgeschaltet ist und auf der im Querschnitt ein als Dünnbramme bemessener Gießstrang (2), insbesondere Stahlstrang, gießbar ist, wobei eine senkrechte, auf die Gießgeschwindigkeit abgestellte Strangstützung (3) vorgesehen ist, an die sich zumindest ein Biegetreiber (4), ein Richttreiber (6), eine Querteileinrichtung (7), ein Durchlaufofen (8) und das erste Walzgerüst anschließen,
**dadurch gekennzeichnet,**
**dass** zwischen dem Biegetreiber (4) und dem Richttreiber (6) ein sich etwa vom Null-Niveau (9) nach unten erstreckender Freiraum (10) vorgesehen ist, in dem ein in einer Tiefststellung für eine maximale Schlinge (11) des Gießstrangs (2) vorgesehener heb- und senkbarer Rollenabschnitt (12) angeordnet ist.

9. Stranggießmaschine nach Anspruch 8,
**dadurch gekennzeichnet,**
**dass** die Bildung der Schlinge (11) durch den Richttreiber (6) und damit der Geschwindigkeitsabgleich Gießen / Walzen überwacht wird.

10. Stranggießmaschine nach einem der Ansprüche 8 oder 9,
**dadurch gekennzeichnet,**
**dass** die verwendete Stranggießkokille eine CSP- Trichterkokille ist.

11. Stranggießmaschine nach einem der Ansprüche 8 bis 10,
**dadurch gekennzeichnet,**
**dass** bei steigender Gießgeschwindigkeit zumindest ein weiteres Stützsegment (13) einbaubar ist.

12. Stranggießmaschine nach einem der Ansprüche 8 bis 11,
**dadurch gekennzeichnet,**
**dass** der Biegetreiber (4) zunächst auf einer gesonderten Stützkonstruktion (14) angeordnet ist.

13. Stranggießmaschine nach einem der Ansprüche 8 bis 12,
**dadurch gekennzeichnet,**
**dass** ein Anfahrstrang (15) senkrecht nach unten ausförderbar ist.

14. Stranggießmaschine nach einem der Ansprüche 8 bis 12,
**dadurch gekennzeichnet,**
**dass** der Anfahrstrang (15) auf Null-Niveau (9) hinter dem Richttreiber (6) nach oben ausfahrbar ist.

15. Stranggießmaschine nach einem der Ansprüche 8 bis 14,
**dadurch gekennzeichnet,**
**dass** auf dem Null-Niveau (9) ein querverfahrbarer Hilfsrollgang für den Strang-Anfang (15) und den Anfahrstrang-Kopf vorgesehen ist.

16. Stranggießmaschine nach einem der Ansprüche 8 bis 15,
**dadurch gekennzeichnet,**
**dass** im Bereich des Biegetreibers (4) eine für einen Notschnitt ausrückbare Brennschneideinrichtung (16) vorgesehen ist

## Claims

1. Method of endless rolling of a cast strip (2), which is dimensioned in cross-section as a thin slab and perpendicularly cast and hardening at casting speed, particularly a steel strip, which is bent (2) in the cooling-down state, aligned (6), transversely cut (7) according to need and, after equalisation (8) of the temperature, introduced into a first roll stand for rolling, **characterised in that** the cast strip (2) with support by a guide length matched to the casting speed is subjected to bending-straightening in one or more sections and prior to the cross-cutting is guided in a loop, which is supported from below by a raisable and lowerable roller section (12), into a straightening driver (6) arranged at a distance approximately by the spacing of the loop ends.

2. Method according to claim 1, **characterised in that** the loop (11) is monitored in the straightening section or sections.

3. Method according to one of claims 1 and 2, **characterised in that** casting is at a casting speed of 8 to 12 m/min.

4. Method according to one of claims 1 to 3, **characterised in that** a thin slab with a hardening thickness of 50 to 70 mm is produced.

5. Method according to one of claims 1 to 4, **characterised in that** the cast strip (2) is subjected to bending-straightening at the outlet of the loop (11).

6. Method according to one of claims 1 to 5, **characterised in that** on raising of the casting speed to the rolling intake speed of the first roll stand the thin slab (2) is subjected to an initial pass at a thickness of approximately 50 mm.

7. Method according to one of claims 1 to 6, **characterised in that** in the case of casting thicknesses greater than 50 mm the desired rolling thickness is reduced to such an extent by way of a liquid core reduction that the hardening through is concluded in the strip support (3) which is present.

8. Continuous casting machine which is connected upstream of a rolling train and on which a cast strip (2) dimensioned in cross-section as a thin slab, particularly steel strip, can be cast, wherein a perpendicular strip support (3) tailored to casting speed is provided, connected to which are at least one bending driver (4), a straightening driver (6), a cross-cutting device (7), a conveyor furnace (3) and the first roll stand, **characterised in that** provided between the bending driver (4) and the straightening driver (6) is a free space (10), which extends downwardly approximately from the zero level (9) and in which a raisable and lowerable roller section (12), which is provided at a deepest setting for a maximum loop (11) of the cast strip (2), is arranged.

9. Continuous casting machine according to claim 8, **characterised in that** the formation of the loop (11) is monitored by the straightening driver (6) and thus the speed equalisation of casting and rolling.

10. Continuous casting machine according to one of claims 8 and 9, **characterised in that** the continuous casting mould used is a CSP pouring gate.

11. Continuous casting machine according to one of claims 8 to 10, **characterised in that** in the case of increasing casting speed at least one further support segment (13) can be installed.

12. Continuous casting machine according to one of claims 8 to 11, **characterised in that** the bending driver (4) is initially arranged on a separate support construction (14).

13. Continuous casting machine according to one of claims 8 to 12, **characterised in that** a starting strip (15) can be conveyed out vertically downwardly.

14. Continuous casting machine according to one of claims 8 to 12, **characterised in that** the starting strip (15) is movable out upwardly to zero level (9) behind the straightening driver (6).

15. Continuous casting machine according to one of claims 8 to 14, **characterised in that** a transversely movable auxiliary roller path for the strip start (15) and the starting strip head is provided at the zero level (9).

16. Continuous casting machine according to one of claims 8 to 15, **characterised in that** a cutter torch (16) releasable for emergency cutting is provided in the region of the bending driver (4).

## Revendications

1. Procédé de laminage continu d'une barre de coulée dimensionnée dont la section transversale est celle d'une brame mince, coulée et se solidifiant à la verticale, à une vitesse de coulée (2), notamment d'une barre d'acier que l'on cintre (4), que l'on dresse (6), que l'on divise si besoin est à la transversale (7) à l'état de refroidissement, et que l'on introduit après homogénéisation de la température (8) dans une première cage de laminoir pour le laminage, **caractérisé en ce que**
sous appui avec une longueur de guidage adaptée à la vitesse de coulée, on cintre la barre de coulée (2) sur une ou sur plusieurs section(s) et **en ce que** dans une boucle soutenue par le dessous par un tronçon de cylindre (12) pouvant être relevé et abaissé, la barre est guidée avant sa division à la transversale dans le chassoir à dresser (6) disposé à distance de l'extrémité de la boucle.

2. Procédé selon la revendication 1,
**caractérisé en ce que**
on surveille la boucle (11) dans la ou les section(s) de dressage.

3. Procédé selon la revendication 1 ou 2,
**caractérisé en ce que**
on procède à la coulée à une vitesse de coulée de 8 à 12 m/minute.

4. Procédé selon l'une quelconque des revendications 1 à 3, **caractérisé en ce que**,
on créé une brame mince avec une épaisseur de solidification de 50 à 70 mm.

5. Procédé selon l'une quelconque des revendications 1 à 4,
**caractérisé en ce que**
on redresse la barre de coulée (2), à la sortie de la boucle (11).

6. Procédé selon l'une quelconque des revendications 1 à 5, **caractérisé en ce que**,
lorsqu'on augmente la vitesse de coulée à la vitesse d'introduction du cylindre dans la première cage de laminoir, on perce la brame mince (2) avec une épaisseur d'environ 50 mm.

7. Procédé selon l'une quelconque des revendications 1 à 6, **caractérisé en ce que**,
si l'épaisseur de coulée est supérieure à 50 mm, on réduit l'épaisseur de laminage souhaitée via une réduction du noyau liquide, jusqu'à ce que la solidification à coeur dans l'appui de barre (3) soit achevée.

8. Machine de coulée continue qui est montée en amont d'un train de laminoir, et sur laquelle on peut couler une barre de coulée (2) dont la section transversale est celle d'une brame mince, notamment une barre d'acier, un appui de barre (3) vertical, adapté à la vitesse de coulée étant prévu, auquel se raccorde au moins un chassoir à cintrer (4), un chassoir à dresser (6), un dispositif de division transversale (7), un four à passage continu (8) et la première cage de laminoir, **caractérisée en ce que**
entre le chassoir à cintrer (4) et le chassoir à dresser (6) on a prévu un espace libre (10), s'étendant environ du niveau zéro (9) vers le bas, dans lequel est disposé un tronçon de cylindre (12) pouvant être relevé et abaissé, prévu dans une position basse pour une boucle maximale (11) de la barre de coulée (2).

9. Machine de coulée continue selon la revendication 8,
**caractérisée en ce que**
on surveille la formation de la boucle (11) par le chassoir à dresser (6) et donc la compensation de vitesse de coulée/laminage.

10. Machine de coulée continue selon l'une quelconque des revendication 8 ou 9,
**caractérisée en ce que**
la lingotière de coulée continue utilisée est une lingotière CSP en forme d'entonnoir.

11. Machine de coulée continue selon l'une quelconque des revendications 8 à 10, **caractérisée en ce que**,
si la vitesse de coulée augmente, on peut intégrer au moins un segment d'appui (13) supplémentaire.

12. Machine de coulée continue selon l'une quelconque des revendications 8 à 11, **caractérisée en ce que**,
le chassoir à cintrer (4) est d'abord disposé sur une structure d'appui (14) séparée.

13. Machine de coulée continue selon l'une quelconque des revendications 8 à 12, **caractérisée en ce que**,
une fausse barre (15) peut être évacuée à la verticale vers le bas.

14. Machine de coulée continue selon l'une quelconque des revendications 8 à 12, **caractérisée en ce que**,
la fausse barre (15) peut être sortie vers le haut, au niveau zéro (9) derrière le chassoir à dresser (6).

15. Machine de coulée continue selon l'une quelconque des revendications 8 à 14, **caractérisée en ce que**,
sur le niveau zéro (9), on a prévu un train de rouleaux secondaire pour le début de la barre (15) et pour la tête de la fausse barre.

16. Machine de coulée continue selon l'une quelconque des revendications 8 à 15, **caractérisée en ce que**,
dans la zone du chassoir à cintrer (4), on a prévu un dispositif d'oxycoupage (16) déclenchable pour une coupe d'urgence.
